# EUROPÄISCHE PATENTSCHRIFT

(11) **EP 3 041 614 B1**
(45) Veröffentlichungstag und Bekanntmachung des Hinweises auf die Patenterteilung: **05.10.2022**
(21) Anmeldenummer: 14755022.2
(22) Anmeldetag: 07.08.2014
(51) Int. Cl.: B05B 12/00, B05B 12/08, B05C 11/10

(54) **EINRICHTUNG ZUM BEREITSTELLEN EINES APPLIKATIONSMATERIALS**
DEVICE FOR SUPPLYING AN APPLICATION MATERIAL
DISPOSITIF DESTINÉ À FOURNIR UNE MATIÈRE À APPLIQUER

(30) Priorität: 03.09.2013 DE 102013014669
(43) Veröffentlichungstag der Anmeldung: 13.07.2016
(73) Patentinhaber: Eisenmann SE, 71032 Böblingen (DE)
(72) Erfinder: SCHULZE, Herbert, 71134 Aidlingen (DE)
(74) Vertreter: Ostertag & Partner Patentanwälte mbB
(86) Internationale Anmeldenummer: PCT/EP2014/002173
(87) Internationale Veröffentlichungsnummer: WO 2015/032465

(56) Entgegenhaltungen:
- WO-A1-2012/045380
- US-A- 6 059 884
- US-A1- 2010 310 765
- US-A1- 2012 095 588

## Beschreibung

Die Erfindung betrifft eine Einrichtung zum Bereitstellen eines Applikationsmateriales gemäß dem Oberbegriff des Anspruches 1.

Viele Werkstücke müssen ganz oder auf Teilen ihrer Begrenzungsflächen mit einem Material beschichtet werden, welches bestimmte Oberflächeneigenschaften des fertigen Produktes garantiert. Typische Beispiele hierfür sind Antidröhnmittel, Lacke, Isoliermaterialien und Materialien, welche das Verhalten der Oberfläche gegenüber bestimmten chemischen Substanzen vorgeben. Zum Aufbringen dieser Materialien finden verschiedene technische Verfahren Verwendung, die hier generell unter Applikationsverfahren verstanden werden sollen. Hierunter fallen insbesondere Spritzverfahren und andere Beschichtungsverfahren.

Typischerweise umfassen Applikationsanlagen einen Vorratsbehälter oder eine Versorgungsleitung zum Bereitstellen des Applikationsmateriales, eine Fördereinheit zum Fördern des Applikationsmateriales vom Vorratsbehälter/der Versorgungsleitung (zusammen: Materialquelle) zur Verwendungsstelle, in der typischerweise auch eine Erhöhung des Druckes erfolgt, unter dem das Applikationsmaterial steht, eine Applikationseinheit, welche das Material an zu beschichtenden Werkstücken aufträgt und typischerweise auch Konditionier- oder Modifikationseinheiten, welche das Material konditionieren bzw. modifizieren, z. B. erwärmen.

Für die hier in erster Linie betrachteten Applikationsmate rialien Lacke, Wachse, Kleber, Antidröhnmassen, Unterbodenschutzmassen, Dichtmassen werden Förderpumpen verwendet, die zur Förderung pastöser, gelartiger oder hochviskoser Materialien geeignet sind.

In erster Linie wird hier auch die Großserienfertigung von Werkstücken in Betracht gezogen, insbesondere die Beschichtung von Fahrzeugbauteilen. Das Wort Applikation ist im Zusammenhang mit unterschiedlichen Werkstückstypen und unabhängig vom Ausgangs-Bearbeitungszustand der Werkstücke zu verstehen. So fallen beispielsweise Klebeanwendungen an Rohbauteilen ebenso unter den Begriff Applikation wie Klebeanwendungen an Fertigbauteilen (z. B. das Einkleben einer Scheibe in eine Fahrzeugkarosserie).

In der Großserienfertigung von Fahrzeugen oder Fahrzeugbauteilen wie auch in der Großserienfertigung anderer Produkte (wie Kühlschränke) arbeiten die Applikationseinheiten taktweise. Sie applizieren Material für eine vorgegebene Zeitspanne an einem Werkstück oder einem Werkstückabschnitt. Es folgt dann eine Pause, in der ein neues Werkstück an die Applikationseinheit herangefahren wird oder eine neue Relativlage zwischen dem gerade bearbeiteten Werkstück und der Applikationseinheit eingestellt wird. Und dann wird das Applizieren von Material fortgesetzt. In diesen kürzeren Pausen arbeitet die Applikationseinheit nicht.

Auch ist es in vielen Fertigungsanlagen so, dass deren Betrieb regelmäßig über längere Zeit eingestellt wird, z. B. über Nacht.

In diesen Phasen des Nicht-Arbeitens müssen bestimmte Grundvorgänge aufrecht erhalten werden, um ein Wiedereinschalten der Applikationseinheit oder der ganzen Applikationsanlage nach einer Pause problemlos zu ermöglichen. Dies bedeutet insbesondere, dass ein Zusetzen von Leitungen, welche das Applikationsmaterial fördern, vermieden werden muss. Die Art der Grundvorgänge hängt dabei in der Regel von der Dauer der Unterbrechung des Applizierens ab. Unter Art soll hier die Gesamtheit der den Grundvorgang beschreibenden Parameter verstanden werden

Die WO 2012/045380 A1 offenbart eine Applikationsanlage, bei welcher eine Pumpeinheit mehrere Arbeitsmodi aufweist, davon einer, in dem das Bearbeitungsmaterial unter geringerem Druck durch die Leitungen der Anlage umgewälzt wird, um diese frei zu halten, und ein zweiter, in welchem das Bearbeitungsmaterial unter hohem Druck bereitgestellt wird. Einzelnen Applikationseinheiten sind Steuereinheiten zugeordnet, die mit einer Koordinationssteuerung zusammenarbeiten, welche in den Leitungen angeordnete Regler und verschiedene Quellen für Bearbeitungsmaterial steuern.

Die US 2012/095588 A1 beschreibt ein Klebstoff-Auftragsverfahren sowie eine Maschine zum Auftragen von Klebstoff an einer Mehrzahl von Klebestellen. Der Klebstoff wird über eine gemeinsame Versorgungsleitung Einzelnen Abgabeöffnungen zugeführt, wobei jeder Abgabeöffnungen Steuerventile zugeordnet ist. Die Ansteuerung der Steuerventile erfolgt über Steuerstufen, die ihrerseits mit einem übergeordneten Controller verbunden sind.

Die US 6 059 884 A offenbart eine Beschichtungsanlage, die durch eine speicherprogrammierte Steuerung gesteuert wird. An einzelnen Verbrauchsstellen sind lokale Steuerungen vorgesehen, welche durch einen Bus miteinander verbunden sind.

Durch die vorliegende Erfindung soll die Steuerung einer derartigen Applikationsanlage, die mehrere Arbeitsmodi aufweist, vereinfacht werden.

Diese Aufgabe ist erfindungsgemäß gelöst durch eine Einrichtung zum Bereitstellen eines Applikationsmateriales gemäß Anspruch 1.

Bei der erfindungsgemäßen Applikationseinrichtung haben die verschiedenen Modifikationseinheiten eine zugeordnete steuerbare Regeleinheit und können so einen vorgegebenen Arbeitsmodus von sich aus einstellen, und/oder aufrechterhalten und/oder beenden. Zur Programmierung der einzelnen Modifikationseinheiten genügt es, diese mit einem digitalen Steuersignal zu beaufschlagen, welches für den jeweils gewünschten Arbeitsmodus steht.

Auch die Koordinierung des Arbeitens der verschiedenen Modifikationseinheiten durch eine zentrale Steuerung ist vereinfacht, da diese Steuerung nur die Steuersignale für die Arbeitsmodi der Modifikationseinheiten abzugeben braucht und nur zu überwachen hat, ob die verschiedenen Modifikationseinheiten ein das Erreichen des gewünschten Zustandes meldendes Signal zurücksenden.

Damit wird eine einfache Umprogrammierung der gesamten Einrichtung möglich. Es können auch verschiedene Sätze von Arbeitsweisen der Gesamtanlage in der zentralen Steuereinheit auf Abruf bereitgehalten werden.

Durch diese Konzeption der Einrichtung ist es einfacher, durch Versuche die optimalen Einstellungen für die Gesamtfunktion der Einrichtung zu ermitteln.

Die Regeleinheiten enthalten in an sich bekannter Weise jeweils einen Fühler für den Istwert eines einzustellenden Parameters und Sollwerte für diesen Parameter. Das Heranführen des Istwertes an den Sollwert erfolgt lokal. Die zentrale Steuerung braucht nur die Sollwerte vorzugeben.

Es versteht sich, dass dieser Sollwert nicht nur direkt einem physikalischen Parameter wie Temperatur, Druck, Viskosität des Applikationsmateriales, Durchsatz des Applikationsmateriales, Pegelstand eines Materiales enthalten können. Es können auch Gruppen derartiger physikalischer Parameter zu einem virtuellen Parameter zusammengefasst werden, der anzeigt, ob und in welchem Umfange die verschiedenen Parameter an ihre Sollwerte herangeführt sind. Vorzugsweise übermittelt die zentrale Steuereinheit den Regeleinheiten jeweils nur einen einzigen Sollwert für einen bestimmten gewünschten Betriebszustand, und die Regeleinheit enthält selbst Tabellen von Sollwerten für physikalische Parameter, die bei einem gewünschten Arbeitsmodus eingestellt werden sollen.

Vorteilhafte Weiterbildungen der Erfindung sind in Unteransprüchen angegeben.

Die Weiterbildung der Erfindung gemäß Anspruch 2 ist im Hinblick auf eine einfache und zuverlässige Einstellung unterschiedlicher Arbeitsmodi der Fördereinheit von Vorteil, insbesondere auch zur Steuerung einer Druckerhöhungspumpe, die Bestandteil der Fördereinheit ist.

Eine Einrichtung gemäß Anspruch 3 gestattet ein einfaches Vorgeben eines Arbeitsströmungsweges für das Applikationsmaterial.

Weiterbildungen der Erfindung erlauben es, nur die normalerweise mit Hochdruck beaufschlagten Leitungen bzw. nur die normalerweise mit niedrigem Druck beaufschlagten Leitungen, bzw. die Fördereinheit getrennt als Umwälzweg für Applikationsmaterial einzustellen. Dies kann deshalb vorteilhaft sein, weil die Leitungsquerschnitte dieser Leitungen und ihre Geometrien ebenso wie die Umgebungstemperaturen, denen sie ausgesetzt sind, unterschiedlich sein können.

Anspruch 5 gibt verschiedene Modifikationseinheiten an, die besonders vorteilhaft in Verbindung mit. der Erfindung verwendet werden können.

Bei einer Ausführungsform kann zwischen mehreren zu verwendenden Applikationsmaterialien gewählt werden. Auch kann so ein Austausch eines Vorratsbehälters ohne Unterbrechung der Materialabgabe erfolgen.

Bei einer Weiterbildung der Erfindung kann die Applikationseinheit selbst in unterschiedliche Stellungen bewegt werden, die in Arbeitspausen bzw. während des Applizierens eingenommen werden.

Die Weiterbildung der Erfindung gemäß Anspruch 8 ist im Hinblick auf einen einfachen und kompakten Aufbau der Einrichtung und im Hinblick auf ein einfaches Montieren desselben am Einsatzort von Vorteil.

Nachstehend wird die Erfindung anhand von Ausführungsbeispielen unter Bezugnahme auf die beiliegende Zeichnung näher erläutert. In dieser zeigen:
- Figur 1: einen Schaltplan einer Anlage zum Beschichten von Werkstücken mit einem große Viskosität aufweisenden Applikationsmaterial; und
- Figur 2: eine schematische Darstellung einer Modifikationseinheit der Anlage nach Figur 1.

In Figur 1 ist mit 10 ein Applikationskopf bezeichnet, dem über eine Leitung 12 ein Applikationsmaterial zugeführt wird, welches auf der Oberfläche eines Werkstückes 14 aufgebracht werden soll.

Der Applikationskopf 10 sitzt auf dem gestrichelt angedeuteten Arm 16 eines Roboters 18.

Ein aufzubringendes Material 21 befindet sich in einem Vorratsbehälter 20 und wird durch eine insgesamt mit 22 bezeichnete Fördereinheit unter einem so hohen Druck in die Leitung 12 eingespeist, wie er für den jeweiligen Applikationskopf 10 vorgeschrieben ist.

Bei der Fördereinheit 22 kann es sich in der Praxis um eine Pumpenkombination handeln, die eine Nieder-Förderpumpe 22F und eine Hochdruckpumpe 22H umfasst. Diese Pumpen sind im Hinblick auf die Eigenschaften des Applikationsmateriales ausgesucht. Es kann sich insbesondere um Dickstoff-Pumpen handeln.

Der Fördereinheit 22 ist eine steuerbare Regeleinheit 24 zugeordnet, die das Arbeiten der Fördereinheit 22 steuert, insbesondere vorgibt, welche der in ihr enthaltenen Pumpen jeweils arbeiten soll und welchen Druck und welches Fördervolumen insgesamt zu erbringen sind. Das Arbeiten der Regeleinheit wird weiter unten unter Bezugnahme auf die Figur 3 noch genauer erläutert:
An den Ausgang der Fördereinheit 22 ist ein 3/2-Magnetventil 26 in der aus der Zeichnung ersichtlichen Art und Weise angeschlossen. In der in der Zeichnung wiedergegebenen Stellung des Magnetventiles 26 ist der Ausgang der Fördereinheit 22 über zwei weitere 3/2-Magnetventile 28, 30 mit ihrem Eingang verbunden.

In der zweiten, in der Zeichnung nicht dargestellten Stellung des Magnetventiles 26 ist der Ausgang der Fördereinheit 22 mit einem Druckregler 32 verbunden.

Auf den Druckregler 32 erfolgt in Strömungsrichtung des Applikationsmateriales gesehen eine Heizeinheit 34 , dann eine Mischeinheit 36 , eine Rühreinheit 38 , eine Entgasungseinheit 40 und eine Mengenteileinheit 42 . Deren einer Auslass ist über ein Rückschlagventil 44 mit der Leitung verbunden, die vom Magnetventil 26 zum Magnetventil 28 führt.

Ein zweiter Ausgang der Mengenteileinheit 42 ist mit dem Eingang einer weiteren Mischeinheit 46 verbunden, deren Ausgang an die Leitung 12 angeschlossen ist.

Wie aus der Zeichnung ersichtlich, dient das Magnetventil 26 dazu, die Saugseite der Fördereinheit 22 wahlweise mit deren Förderseite zu verbinden, wie oben beschrieben, und über eine Materialwechseleinheit 48 mit dem Vorratsbehälter 20 zu verbinden. In die von der Materialwechseleinheit 48 zum Vorratsbehälter 20 führende Leitung sind eine weitere Heizeinheit 50 und ein weiteres 3/2-Magnetventil 52 eingefügt.

Wie die Figur 1 zeigt, ist ein zweiter Auslass des Magnetventiles 28 ebenfalls mit der Materialwechseleinheit 48 verbunden und führt über das Magnetventil 52 zurück zum Vorratsbehälter 20. Die in der Zeichnung gezeigte Stellung des Magnetventiles 52 ist die, die beim normalen Arbeiten eingenommen wird, um Applikationsmaterial aus dem Vorratsbehälter 20 zum Applikationskopf 10 zu fördern.

In einer zweiten, in Figur 1 nicht eingenommenen Stellung verbindet das Magnetventil 52 die Rücklaufleitung und die Ansaugleitung beim Vorratsbehälter 20.

Bezeichnet man die jeweils in der Zeichnung gezeigten Ventilstellungen mit "+" und die anderen Ventilstellungen mit "-", so kann man folgende Kreisläufe in der in Figur 1 gezeigten Anlage einstellen:
Der kopfseitige Kreislauf: Magnetventil 26 "-", Magnetventil 28 "+", Magnetventil 30 "+".
Pumpenkreislauf: Magnetventil 26 "+", Magnetventil 28 "+", Magnetventil 30 "+".
Vorratsseitiger Kreislauf: Magnetventil 26 "+", Magnetventil 28 "-", Magnetventil 30 "-", Magnetventil 52 "-".
Arbeitskreislauf: Magnetventil 26 "-", Magnetventil 28 "-", Magnetventil 30 "-", Magnetventil 52 "+".

Den verschiedenen Einheiten, welche die Temperatur, die Zusammensetzung, das Mischen, das Entgasen und das Verteilen des Applikationsmateriales übernehmen, ist jeweils eine steuerbare Regeleinheit zugeordnet, die logisch ähnlich wie die für die Fördereinheit 22 aufgebaut ist. Diese sind der besseren Übersichtlichkeit halber mit dem Zeichen "*" bezeichnet.

Wo nachstehend einzelne dieser Einheiten angesprochen werden, erfolgt dies durch Angabe des Bezugszeichens der zugehörigen Modifikationseinheit ergänzt um das Zeichen "*".

Figur 2 zeigt schematisch eine Regeleinheit 54. Sie umfasst einen Datenkommunikationsmodul 56 mit Antennen 58 und 60, die zum Empfangen bzw. Senden von Daten an eine zentrale Steuereinheit dienen, die in Figur 1 bei 62 gezeigt ist.

An die Regeleinheit 54 ist ein Sensor 64 und ein Aktor 66 angeschlossen. Hierbei kann es sich auch um eine Mehrzahl von Sensoren und eine Mehrzahl von Aktoren handeln. Zum Beispiel kann der Sensor 64 ein Temperatursensor sein und der Aktor 66 eine Heizung. Alternativ könnte der Sensor 64 die Viskosität des Applikationsmateriales messen und der Aktor 66 könnte entweder ebenfalls ein Heizer oder aber auch ein Zumischventil sein, über welches dem Applikationsmaterial ein Verdünnungsmittel zugeführt wird. Jede Kombination von Sensoren und Aktoren, die das Bearbeitungsmaterial in seinen chemischen oder physikalischen Eigenschaften erfassen bzw. beeinflussen kann, ist denkbar. Auch die Vorgabe eines bestimmten Strömungsweges kann als Modifikation verstanden werden.

Typische Sensoren sind Sensoren für Temperatur, Druck, Viskosität, Durchsatz, Pegelstände, Eigenschaften der aufgebrachten Schicht des Applikationsmateriales usw. Typische Aktoren sind Heizer, Mischer, Stellglieder, welche den Förderdruck einer Pumpe bestimmen, Ventile zum Nachfüllen des Vorratsbehälters, Ventile, die Strömungswege freischalten und sperren können, usw..

Die Regeleinheit 54 umfasst einen Prozessrechner 68, der mit einem Datenspeicher 70 zusammenarbeitet. Wenn der Prozessrechner 68 über den Kommunikationsmodul 56 einen digitalen Befehl erhält, der als Code für eine bestimmte Soll-Arbeitsweise vereinbart ist, lädt der Prozessrechner 68 aus dem Datenspeicher 70 diejenigen Sollwerte, die für diesen Arbeitsmodus vorgesehen sind.

Der Prozessrechner 68 steuert dann den Aktor 66 so an, dass die Differenz zwischen dem Ausgangssignal des Sensors 64 und dem vorgeschriebenen Sollwert minimiert wird.

Dies gilt sinngemäß für den Fall, dass die Regeleinheit 54 mit einer Mehrzahl von Sensoren zusammenarbeitet und ggf. auch eine Mehrzahl von Aktoren ansteuert. Dabei ist beinhaltet, dass durch die Ausgangssignale mehrerer Sensoren eine Anzahl von Aktoren gesteuert wird, die kleiner sein kann als die Zahl der Sensoren, aber auch größer als diese sein kann.

In Figur 2 bedeutet 72 ein Interface, über welches der Prozessrechner 68 den Aktor 66 steuert, und 74 ein Interface, über welches der Prozessrechner 68 mit dem Sensor 66 zusammenarbeitet.

Wie aus Figur 1 ersichtlich, kann man den Applikationskopf 10 über die Materialwechseleinheit 48 mit unterschiedlichen Vorratsbehältern verbinden. Umgekehrt kann man an die Fördereinheit 22 noch weitere Arbeitsköpfe 10 anschließen, wie durch eine Zweigleitung 76 angedeutet. Die weiteren Applikationsköpfe und ihnen strömungsmäßig vorgeschaltete Modifikationseinheiten können logisch genauso behandelt werden wie weitere Modifikationseinheiten, die dem Arbeitskopf 10 vorgeschaltet wären.

In Abwandlung des oben beschriebenen Ausführungsbeispieles kann man die Hochdruckpumpe 22-H auch hinter das Magnetventil 26 setzen, wie in Figur 1 gestrichelt eingezeichnet.

Ein Einlass der Mischeinheit 46 ist über einen durch einen Motor 78 angetriebenen Umschalter 80 mit einer Mehrzahl von Leitungen 82 verbindbar, über die unterschiedliche Flüssigkeiten dem Applikationsmaterial zugefügt werden können. Es sind dies insbesondere Reagenzien, welche das Aushärten des Applikationsmateriales starten, unterstützen oder herbeiführen. Wieder ist eine Regeleinheit * vorgesehen, die den Aufbau nach Figur 2 aufweist.

An die Steuereinheit 62 sind ein Bedienfeld 82 sowie ein Monitor 84 angeschlossen.

Die oben beschriebene Applikationsanlage arbeitet wie folgt:

### 1. Arbeitsmodus

Das Ventil 52 steht in der "+"-Stellung. Das Ventil 30 steht in der "-"-Stellung, ebenfalls das Ventil 28 . Das Ventil 26 steht in der "-"-Stellung.

Die verschiedenen Modifikationseinheiten 32, 34, 36 , 38 , 40 , 42 , erhalten von der Steuerung 62 Signale "1", die sie auf den Arbeitsmodus (Modus 1) einstellen. Die verschiedenen Modifikationseinheiten laden dann aus ihren Speichern 70 diejenigen Sollwerte, welche für das Abgeben des Applikationsmateriales gewünscht werden. Sie betätigen dann die Aktoren 66 jeweils so, dass der Sollwert erreicht wird. An dem Einlass des Applikationskopfes 10 erhält man somit ein Applikationsmaterial, welchen in Zusammensetzung, Druck, Temperatur, Viskosität, Homogenität und Gasfreiheit sowie in der Menge den Vorgaben entspricht. Dieses Material wird als Spray 82 abgegeben.

Von dem Applikationskopf 10 nicht benötigtes Applikationsmaterial wird von der Mengenteileinheit 42 über das Rückschlagventil 44 , das Magnetventil 28 , die Wechseleinheit 48 und das Magnetventil 52 in den Vorratsbehälter 20 zurückgeführt.

### 2. Kreislauf Applikationskopf

In diesem Arbeitsmodus stehen das Magnetventil 30 in der Stellung "+", das Magnetventil 26 in der Stellung "-" und das Magnetventil 28 in der Stellung "+". Die Saugseite der Fördereinheit 22 ist somit direkt mit dem Materialrücklauf verbunden. Das Material wird von der Fördereinheit 22 zum Applikationskopf 10 und von dort wieder zurück zur Fördereinheit 22 gefördert.

Auf diese Weise wird das Applikationsmaterial im unter hohem Druck stehenden Teil der Anlage umgewälzt und hält die entsprechenden Leitungsabschnitte durchgängig.

### 3. Kreislauf Niederdruckbereich

In diesem Arbeitsmodus wird Applikationsmaterial zwischen Vorratsbehälter 20 und der Fördereinheit 22 bewegt. Zur Realisierung steht das Magnetventil 30 in der Stellung "-", das Magnetventil 26 in der Stellung "+", das Magnetventil 28 in der Stellung "+" und das Magnetventil 52 in der Stellung "-". Das Applikationsmaterial wird so nur in demjenigen Teil der Anlage umgewälzt, in dem niederer Druck herrscht.

Wahlweise kann man in diesem Arbeitsmodus das Magnetventil 52 auch in der Stellung "+" stehen lassen, so dass das umgewälzte Material in den Vorratsbehälter 20 zurückgeführt wird und aus diesem durch die Fördereinheit 22 wieder angesaugt wird.

### 4. Kreislauf Pumpe

In diesem Modus wird Applikationsmaterial nur durch die Fördereinheit 22 umgewälzt. Das Magnetventil 30 steht hierzu in der Stellung "+", das Magnetventil 26 in der Stellung "+" und das Magnetventil 28 in der Stellung "+".

Bei allen der gerade beschriebenen Kreisläufe 2. bis 4. kann der Druck und/oder die Fördermenge gegenüber denen des Arbeitskreislaufes abgewandelt sein, in der Regel reduziert. Man kann in diesen Kreisläufen ggf. auch die Hochdruckpumpe 22H durch einen steuerbaren Bypass umgehen.

Bei der oben beschriebenen Applikationsanlage kann man alle Anlagenteile, welche die Wege, auf denen Applikationsmaterial geführt wird, und alle Einheiten, welche die Qualität des Applikationsmateriales modifizieren, logisch gleich behandeln. Auf diese Weise wird sowohl das Programmieren der Steuerung 62 als auch das Optimieren der verschiedenen Parameter, welche das Applikationsergebnis bestimmen, auf einfache Weise erfolgen.

Die obigen Ausführungen können wie folgt zusammengefasst werden:
Eine Applikationsanlage bzw. eine Einrichtung zum Bereitstellen von Applikationsmaterial umfasst mindestens folgende Baugruppen/Anlagenteile :
a) Versorgung/Bereitstellung des Applikationsmateriales,
b) Transport und Fördern des Applikationsmateriales von der Quelle zur Verbrauchs-/Verwendungsstelle,
c) Pumpe zum Erhöhen des Druckes, unter welchem das Applikationsmaterial steht,
d) eine Applikationseinheit zum Aufbringen des Applikationsmateriales auf ein Werkstück,
e) optional Modifikationseinheiten für das Applikationsmaterial, welches vor oder hinter der Fördereinheit angeordnet sein können.

Unter Applikationsmaterial sind alle Materialien zu verstehen, die sich zum Aufbringen auf ein Werkstück eignen/bestimmt sind. Es sind dies insbesondere Lacke, Wachse, Kleber, Unterbodenschutzmaterialien, Antidröhnmaterialien, Dichtmaterialien usw.

Es können erfindungsgemäß aber auch andere Flüssigkeitsströme in einer Applikationsanlage gesteuert werden, insbesondere Einzelkomponenten, aus denen das Applikationsmaterial zusammengemischt wird.

Die typische Konsistenz des Applikationsmaterials reicht von pastös, gelartig und hochviskos bis zu niederviskosen Flüssigkeiten
Die Applikation selbst kann kontinuierlich oder abschnittsweise erfolgen. Das Applikationsmaterial kann automatisch oder manuell auf das Werkstück aufgebracht werden. Wenn im Vorliegenden von Werkstück gesprochen wird, sind hierunter auch immer Werkstückabschnitte zu verstehen.

Die Erfindung beschäftigt sich in erster Linie mit der Applikation von Materialien auf Fahrzeugbauteilen.

Die Werkstücke sind nicht auf solche eingeschränkt, welche aus bestimmten Materialien hergestellt sind. Auch der Bearbeitungszustand der Werkstücke kann unterschiedlich sein. Ein Werkstück kann ein Rohbauteil oder ein Fertigbauteil sein. So sind z. B. Klebeanwendungen an Rohbau-Fahrzeugbauteilen wie an Fertig-Fahrzeugbauteilen (Scheibe einkleben) möglich.

Die in der Anlage befindliche Fördereinheit und die Modifikationseinheiten bietet durch integrierte bzw. direkt angebrachte, abgestimmte Messaufnehmer und Aktoren sowie die zugehörige Auswerte-Logik eine komfortable und einfache Möglichkeit, die Qualität des Arbeitens der Anlage zu optimieren.

Hierzu umfasst die Anlage typischerweise: Schnittstellen zur Aufnahme/Rückmeldung von Messwerten oder Steuersignalen für die Fördereinheit, die Applikationseinheit, die Modifikationseinheiten und die Quelle für das Applikationsmaterial. Hierzu gehören Temperaturwerte, Druckwerte, Viskositätswerte, Durchsatzwerte und Gegenstände.

Über die Schnittstellen erfolgt ein Austausch von Steuersignalen und Daten derart, dass das Verhalten der Fördereinheit den herrschenden Bedingungen des Arbeitsmodus entspricht, insbesondere den Bedingungen im Hochdruckteil und im Niederdruckteil der Anlage.

So kann veranlasst werden, dass die Fördereinrichtung von einem Vorratsbehälter auf einen zweiten Vorratsbehälter umschaltet, wenn der Vorratsbehälter einen unteren zulässigen Füllstand erreicht.

Es können die Pumpenparameter so eingestellt werden, dass in Richtung zur Applikationseinheit ein störungsfreier Weiterbetrieb beim Umschalten auf eine andere Materialquelle gewährleistet ist.

Es sind ferner Schnittstellen vorgesehen, die zur Aufnahme/Rückmeldung von Messwerten oder Steuersignalen der Applikationseinheit dienen. Es sind dies z. B. Temperaturwerte, Druckwerte, Viskositätswerte, Durchsatzwerte und Taktzeiten. Diese Schnittstellen erlauben einen Austausch von Steuersignalen und/oder Daten, um das Verhalten der Fördereinheit, insbesondere das Arbeiten der Druckpumpe derselben den geforderten Bedingungen in der Applikationseinrichtung entsprechen.

Es sind ferner Schnittstellen und Fühler vorgesehen, um Störungen in der Materialversorgung und/oder den Modifikationseinheiten und/oder der Applikationseinheiten zu melden, was dann gestattet, die Arbeitsparameter der Fördereinheit und/oder der Modifikationseinheiten und/oder der Applikationseinheiten so anzupassen, dass das Arbeiten der Anlage aufrechterhalten wird und ein möglichst störungsfreier Weiterbetrieb gewährleistet ist.

Die Pumpparameter können auch in Abhängigkeit von den Ausgangssignalen von Sensoren, die zur Fördereinheit gehören, und unter Einbindung weiterer Prozessparameter erfassender Sensoren geändert werden. Derartige Steuersignale und Steuerdaten können z. B. auch von den Modifikationseinheiten bereitgestellt werden.

In der erfindungsgemäßen Applikationsanlage kann man auch die Förderwegparameter beeinflussen: Man kann weitere Förderwege zu- und abschalten, man kann den Fluss des Applikationsmateriales steuern und auch den Druck vorgeben, unter dem das Applikationsmaterial steht.

Wie oben dargelegt, ist das Hinzumischen oder Entfernen von Komponenten des Bearbeitungsmateriales möglich. So kann z. B. in einer Mischeinheit einer Binderkomponente eines Klebermateriales eine Härterkomponente zugemischt werden. In einer anderen Modifikationseinheit kann auch ein Parameter zurückgestellt werden, der nur zur Einstellung besserer Fördereigenschaften zuvor hochgesetzt wurde. So kann man z. B. die Temperatur der Applikationsmasse zu Förderzwecken stärker heraufsetzen als in der Applikationseinheit benötigt und unmittelbar vor der Applikationseinheit eine Kühleinheit vorsehen.

Zur Koordinierung des Arbeitens der verschiedenen Anlagenteile ist eine hierarchisch übergeordnete Zentralsteuerung vorgesehen. Da die verschiedenen Anlagenteile lokale Intelligenz haben, reicht es aus, wenn die zentrale Steuereinheit nur wenige externe Parameter für die Anlagenteile vorgibt, z. B. Taktvorgaben oder Werkstücktypen. Eine Umprogrammierung der Anlage wird durch diese Aufgabenteilung zwischen zentraler und lokaler Intelligenz vereinfacht. Auch kann man so durch Versuche leicht die jeweils optimalen Betriebsbedingungen für die Gesamtanlage herausfinden.

Die Installation der Anlage an einem Einsatzort ist einfach und übersichtlich, da die Anlage in sich autark ist und keine zusätzlichen Schnittstellen und/oder Datenumsetzer notwendig sind, die einen Anschluss an eine externe Steuerung bewerkstelligen müssen.

## Patentansprüche

1. Einrichtung zum Bereitstellen eines Applikationsmateriales mit einer Applikationseinheit (10), mit einer Fördereinheit (22) zum Fördern des Applikationsmateriales (21) von einer Quelle (20) zu der Applikationseinheit (10), mit einer Mehrzahl von Modifikationseinheiten (26, 28, 30, 52; 32, 34, 36, 38, 40, 42; 18) welche den Strömungsweg und/oder die Qualität des Applikationsmateriales (21) beeinflussen können, wobei die Fördereinheit (22) und die Modifikationseinheiten (26, 28, 30, 52; 32, 34, 36, 38, 40, 42; 18) unterschiedliche Arbeitsmodi aufweisen, welche durch ein Steuersignal einstellbar sind,
die Modifikationseinheiten (26, 28, 30, 52; 32, 34, 36, 38, 40, 42; 18) jeweils eine Mehrzahl von diskreten Arbeitsmodi aufweisen, die individuell durch ein Steuersignal einstellbar sind, und jeweils eine steuerbare Regeleinheit (68, 70) umfassen, welche jeweils gemäß einem erhaltenen Steuersignal einen entsprechenden Arbeitsparameter einstellen, kontrollieren und aufrecht erhalten, und dass die Regeleinheit (68, 70) einen Speicher (70) aufweist, in welchem Steuersignale für die Modifikationseinheiten (26, 28, 30, 52; 32, 34, 36, 38, 40, 42; 18) für unterschiedliche Betriebsmodi abgelegt sind, **dadurch gekennzeichnet, dass**
die Modifikationseinheiten (26, 28, 30, 52; 32, 34, 36, 38, 40, 42; 18) mindestens eine Ventilanordnung (26, 28, 30, 52) aufweisen, welche einen Teil des Weges vorgibt, auf welchem der Strom des Applikationsmateriales (21) gefördert wird und die Ventilanordnungen (26, 28, 30, 52) einen Kurzschluss-Strömungsweg vorgeben können, der vom Auslass der Fördereinheit (22) zurück zu deren Einlass führt.

2. Einrichtung nach Anspruch 1, **dadurch gekennzeichnet, dass** die Fördereinheit (22) eine steuerbare Regeleinheit (54) umfasst, welche mit einer zentralen Steuereinheit (24) zusammenarbeitet.

3. Einrichtung nach Anspruch 1, **dadurch gekennzeichnet, dass** die Ventilanordnung (26, 28, 30, 52) einen Arbeits-Strömungsweg vorgeben, der von einem Vorratsbehälter (20) über die Applikationseinheit (10) zum Vorratsbehälter (20) zurückführt.

4. Einrichtung nach Anspruch 1 oder 3, **dadurch gekennzeichnet, dass** die Ventilanordnung (26, 28, 30, 52) mindestens einen Standby-Strömungsweg vorgeben kann, der vom Vorratsbehälter (20) über die Fördereinheit (22) zurück zum Vorratsbehälter (20) führt oder von der Fördereinheit (22) zur Applikationseinheit (10) und von dieser zurück zur Fördereinheit (22) führt.

5. Einrichtung nach einem der Ansprüche 1 bis 4, **dadurch gekennzeichnet, dass** die Modifikationseinheiten mindestens eine aus der nachstehenden Gruppe aufgeführten Einheiten umfassen: Druckregeleinheit (32), Heizeinheit (34), Mischeinheit (36), Rühreinheit (38), Entgasungseinheit (40), Mengenteileinheit (42), Positioniereinheit (18), Ventileinheit (26, 28, 30, 52).

6. Einrichtung nach einem der Ansprüche 1 bis 5, **dadurch gekennzeichnet, dass** der Einlass der Fördereinheit (22) wahlweise (48) mit einem einer Mehrzahl von Vorratsbehältern (20) verbindbar ist.

7. Einrichtung nach einem der Ansprüche 1 bis 6, **dadurch gekennzeichnet, dass** mindestens eine Modifikationseinheit (16) vorgesehen ist, die eine steuerbare Regeleinheit (54) umfasst, um die Stellung der Applikationseinheit (10) gemäß dem jeweils eingestellten Arbeitsmodus der Anlage abzuändern.

8. Einrichtung nach einem der Ansprüche 1 bis 7, **dadurch gekennzeichnet, dass** die Steuereinheit (24) mit der Fördereinheit (22) zu einer Baueinheit zusammengefasst ist.

## Claims

1. Device for providing an application material having an application unit (10), having a conveying unit (22) for conveying the application material (21) from a source (20) to the application unit (10), having a plurality of modification units (26, 28, 30, 52; 32, 34, 36, 38, 40, 42; 18) which can influence the flow path and/or the quality of the application material (21), the conveying unit (22) and the modification units (26, 28, 30, 52; 32, 34, 36, 38, 40, 42; 18) having different modes of operation which are adjustable by a control signal, wherein
the modification units (26, 28, 30, 52; 32, 34, 36, 38, 40, 42; 18) each have a plurality of discrete modes of operation which are individually settable by a control signal, and each comprise a controllable regulating unit (68, 70) which each set, check and maintain a corresponding operating parameter according to a received control signal, and in that the regulating unit (68, 70) has a memory (70), in which control signals for the modification units (26, 28, 30, 52; 32, 34, 36, 38, 40, 42; 18) for different modes of operation are stored,
**characterised in that**
the modification units (26, 28, 30, 52; 32, 34, 36, 38, 40, 42; 18) have at least one valve arrangement (26, 28, 30, 52) which presets a part of the path on which the flow of the application material (21) is conveyed and the valve arrangements (26, 28, 30, 52) can preset a short-circuit flow path which leads from the outlet of the conveying unit (22) back to the inlet thereof.

2. Device according to Claim 1, **characterised in that** the conveying unit (22) comprises a controllable regulating unit (54) which cooperates with a central control unit (24).

3. Device according to Claim 1, **characterised in that** the valve arrangement (26, 28, 30, 52) preset an operating flow path which leads from a storage container (20) via the application unit (10) back to the storage container (20).

4. Device according to Claim 1 or 3, **characterised in that** the valve arrangement (26, 28, 30, 52) can preset at least one standby flow path which leads from the storage container (20) via the conveying unit (22) back to the storage container (20) or leads from the conveying unit (22) to the application unit (10) and from the latter back to the conveying unit (22).

5. Device according to one of Claims 1 to 4, **characterised in that** the modification units comprise at least one units listed in the following group: pressure regulating unit (32), heating unit (34), mixing unit (36), stirring unit (38), degassing unit (40), flow divider unit (42), positioning unit (18), valve unit (26, 28, 30, 52).

6. Device according to one of Claims 1 to 5, **characterised in that** the inlet of the conveying unit (22) is selectively connectable to one of a plurality of storage containers (20).

7. Device according to one of Claims 1 to 6, **characterised in that** at least one modification unit (16) is provided, which comprises a controllable regulating unit (54) to change the position of the application unit (10) according to the respectively set mode of operation of the system.

8. Device according to one of Claims 1 to 7, **characterised in that** the control unit (24) is combined with the conveying unit (22) to form an assembly.

## Revendications

1. Dispositif destiné à fournir une matière à appliquer, comportant une unité d'application (10), une unité de transport (22) pour transporter la matière à appliquer (21) depuis une source (20) jusqu'à l'unité d'application (10), une pluralité d'unités de modification (26, 28, 30, 52 ; 32, 34, 36, 38, 40, 42 ; 18) qui peuvent influencer le trajet d'écoulement et/ou la qualité de la matière à appliquer (21), l'unité de transport (22) et les unités de modification (26, 28, 30, 52 ; 32, 34, 36, 38, 40, 42 ; 18) présentant différents modes de travail susceptibles d'être réglés par un signal de commande,
dans lequel
les unités de modification (26, 28, 30, 52 ; 32, 34, 36, 38, 40, 42 ; 18) présentent chacune une pluralité de modes de travail discrets susceptibles d'être réglés individuellement par un signal de commande, et comprennent chacune une unité de régulation contrôlable (68, 70) qui règle, contrôle et maintient chacune un paramètre de travail correspondant en fonction d'un signal de commande reçu, et
l'unité de régulation (68, 70) présente une mémoire (70) dans laquelle sont stockés des signaux de commande pour les unités de modification (26, 28, 30, 52 ; 32, 34, 36, 38, 40, 42 ; 18) pour différents modes de fonctionnement,
**caractérisé en ce que**
les unités de modification (26, 28, 30, 52 ; 32, 34, 36, 38, 40, 42 ; 18) comportent au moins un ensemble de vannes (26, 28, 30, 52) qui définit une partie du trajet sur lequel le flux de la matière à appliquer (21) est transporté, et
les ensembles de vannes (26, 28, 30, 52) peuvent définir un trajet d'écoulement en court-circuit qui mène de la sortie de l'unité de transport (22) en retour vers son entrée.

2. Dispositif selon la revendication 1,
**caractérisé en ce que** l'unité de transport (22) comprend une unité de régulation contrôlable (54) qui coopère avec une unité de commande centrale (24).

3. Dispositif selon la revendication 1,
**caractérisé en ce que** l'ensemble de vannes (26, 28, 30, 52) définit un trajet d'écoulement de travail qui retourne d'un réservoir (20) au réservoir (20) via l'unité d'application (10).

4. Dispositif selon la revendication 1 ou 3,
**caractérisé en ce que** l'ensemble de vannes (26, 28, 30, 52) peut définir au moins un trajet d'écoulement d'attente qui mène du réservoir (20) en retour au réservoir (20) via l'unité de transport (22) ou qui mène de l'unité de transport (22) à l'unité d'application (10) et de celle-ci en retour à l'unité de transport (22).

5. Dispositif selon l'une des revendications 1 à 4,
**caractérisé en ce que** les unités de modification comprennent au moins l'une des unités énumérées dans le groupe suivant : unité de régulation de pression (32), unité de chauffage (34), unité de mélange (36), unité d'agitation (38), unité de dégazage (40), unité de division de débit (42), unité de positionnement (18), unité de vannes (26, 28, 30, 52).

6. Dispositif selon l'une des revendications 1 à 5,
**caractérisé en ce que** l'entrée de l'unité de transport (22) peut être reliée sélectivement (48) à l'un parmi une pluralité de réservoirs (20).

7. Dispositif selon l'une des revendications 1 à 6,
**caractérisé en ce qu'**il est prévu au moins une unité de modification (16) qui comprend une unité de régulation contrôlable (54) pour modifier la position de l'unité d'application (10) en fonction du mode de fonctionnement respectivement réglé de l'installation.

8. Dispositif selon l'une des revendications 1 à 7,
**caractérisé en ce que** l'unité de commande (24) est réunie avec l'unité de transport (22) en une unité de construction.
